# EUROPÄISCHE PATENTSCHRIFT

(11) **EP 0 518 181 B1**
(45) Veröffentlichungstag und Bekanntmachung des Hinweises auf die Patenterteilung: **13.09.1995**
(21) Anmeldenummer: 92109269.8
(22) Anmeldetag: 02.06.1992
(51) Int. Cl.: B65H 29/68, B65H 29/04

(54) **Steuerbare Greifereinheit in Druckmaschinen**
Controllable gripper unit in printing machines
Unité de préhension réglable dans des machines d'impression

(30) Priorität: 11.06.1991 DE 4119188
(43) Veröffentlichungstag der Anmeldung: 16.12.1992
(73) Patentinhaber: KOENIG & BAUER-ALBERT AKTIENGESELLSCHAFT, 97080 Würzburg (DE)
(72) Erfinder: Schwitzky, Volkmar Rolf, W-8700 Oberdürrbach (DE)

(56) Entgegenhaltungen:
- DE-A- 2 149 151
- GB-A- 589 389
- US-A- 1 513 438
- US-A- 1 551 678

## Beschreibung

Die Erfindung betrifft eine steuerbare Greifereinheit für Bogenausleger in Druckmaschinen gemäß dem Oberbegriff des Patentanspruches 1.

Bei Bogenauslegern, bei denen die Bogen durch mit gleichförmiger Geschwindigkeit laufende Ketten zum Auslagestapel geführt werden, muß die Fördergeschwindigkeit des abzulegenden Bogens im Augenblick der Bogenablage verringert bzw. muß bis auf den Wert Null verzögert werden, um einen gleichmäßig abgelegten, gut geschichteten Stapel zu erhalten.

Gemäß DD-WP 87 048 ist eine Bogenauslageeinrichtung zur verlangsamten Ablage von Bogen bekannt, bei welcher Greiferwagen über Koppeln an umlaufenden Transportketten befestigt sind und die Geschwindigkeitsverringerung über eine Trennung der Bahn der Greiferwagen von der Kettenbahn dadurch erfolgt, daß zur Auslenkung der Transportkette ein exzentrisch zur kreisbogenförmigen Greiferwagenumlenkbahn angeordnetes Umlenkrad vorgesehen ist, wobei die Achse des Umlenkrades unterhalb des Mittelpunktes der Greiferwagenumlenkbahn angeordnet ist. Dabei wird die Transportkette mit dem Anlenkpunkt der Koppel des Greiferwagens von der Greiferwagenbahn durch das exzentrisch zur Greiferwagenbahn angeordnete Umlenkrad abgelenkt. Die Transportkette legt dabei einen größeren Weg als der Greiferwagen zurück, wodurch sich die Geschwindigkeit des Greiferwagens und somit die Geschwindigkeit des abzulegenden Bogens verringert.

Nachteilig an dieser Bogenauslageeinrichtung ist, daß zwei Führungsbahnen eingesetzt werden müssen, einmal für die Transportkette und zum anderen für den Greiferwagen. Die auf diese Art und Weise herbeigeführte Verlangsamung der Greifer im Ablegebereich beträgt etwa 20 bis 30 Prozent der Maschinenlaufgeschwindigkeit und bleibt konstant, da die Kette gegenüber dem Greiferwagen im Umlenkbereich nur eine begrenzte Auslenkmöglichkeit besitzen, was zur genannten Differenzgeschwindigkeit zwischen Greiferwagen und Kette führt.

Aus diesen Gründen muß weiterhin eine Saugwalze oder ähnliche Saugelemente zum Abbremsen des Bedruckstoffes eingesetzt werden, was besonders nachteilig ist, wenn im Schön- und Widerdruckverfahren gedruckt wird und somit die bedruckte Rückseite beschädigt wird. Die bei der Kartonverarbeitung benötigten hohen Saugkräfte, welche infolge der großen kinetischen Energie der Bogen notwendig sind, werden in den meisten Fällen nicht erreicht. Dadurch kommt es zur Ablage der Bogen an den Bogenanschlägen mit relativ großer Restgeschwindigkeit, was zur Beschädigung der Bogenvorderkante führt.

Darüberhinaus nimmt die Gefahr des Überschießens eines Bogens über die Bogenanschläge mit steigender Maschinengeschwindigkeit zu.

Zum Reduzieren des Überschießens der Bogenanschläge muß wiederum viel Blasluft eingesetzt werden, was noch insofern ungünstig ist, als daß zwischen den einzelnen abgelegten Bogen infolge der Ausbildung von Luftpolstern eine schlechte Stapelbildung erfolgt.

Weiterhin ist bei der Bogenauslageeinrichtung nach DD-WP 87 048 nachteilig, daß die bei der Verlangsamung der Greiferwagen auftretenden Massenträgheitskräfts sich vollständig auf die Zugkräfte in den Ketten auswirken.

Der Erfindung liegt die Aufgabe zugrunde, eine Greifersteuerung in Bogenauslegern von Druckmaschinen zur verlangsamten Ablage von Bogen zu schaffen, wobei die Geschwindigkeit der Greifer während des Ablagevorganges von der vollen Transportketten-Umlaufgeschwindigkeit bis annähernd Null variiert werden kann und die Wirkung der Massenträgheitskräfte auf die Transportketten reduziert werden.

Diese Aufgabe wird erfindungsgemäß nach dem kennzeichnenden Teil des Anspruchs 1 gelöst. Zweckmäßige Ausgestaltungen sind den Unteransprüchen zu entnehmen.

Durch die erfindungsgemäße steuerbare Greifereinheit ist es möglich geworden, den Bogen mit gewünschter Geschwindigkeit abzulegen. Infolge der Einstellbarkeit des Kurventeiles der Kurve ist es auch möglich, die Bogen über den gesamten Drehzahlbereich der Maschine mit gleicher Geschwindigkeit abzulegen. Durch die Verzögerung der Greifer kann mit verminderter Saugkraft an der Saugwalze oder anderen Saugelementen gearbeitet werden, was sich besonders für den Schön- und Widerdruck günstig auswirkt. Darüberhinaus wird weniger Blasluft auf den Bogen aufgebracht, was die Stapelbildung infolge verminderter Luftpolsterbildung erleichtert und den Abschmiererscheinungen beim Ablegen der Bogen engegenwirkt. Gleichfalls wird das Überschießen der Bogen über die Bogenanschlagwelle vermieden oder die Bogenvorderkanten werden bei der Ablage infolge der Massenträgheit des Bedruckgutes nicht mehr deformiert. Die Wirkung der Massenträgheitskräfte auf die Greiferwagen infolge Verzögerung derselben, werden einerseits dadurch verringert, daß sich der größere Teil dieser Kräfte innerhalb der Greifereinheit aufhebt. Andererseits kann der restliche Teil dieser Kräfte durch eine entgegengesetzte Ausbildung der Kurveneinläufe der Kurve kompensiert werden, denn die Schlitten der Greifereinheiten werden zur gleichen Zeit in jeweils entgegengesetzter Richtung, bezogen auf die Transportrichtung A, bewegt.

Die Erfindung soll nachstehend an einem Ausführungsbeispiel näher erläutert werden. In der zugehörigen Zeichnung zeigen
- Fig. 1: die schematische Darstellung der Transportkettenführung mit Greifereinheit einer Bogenrotationsdruckmaschine;
- Fig. 2: die Einzelheit D nach Fig. 2;
- Fig. 3: die schematische Darstellung einer erfindungsgemäßen Greifereinheit in Ruhestellung;
- Fig. 4: eine Darstellung nach Fig. 2, jedoch in Arbeitsstellung;
- Fig. 5: die vergrößerte Darstellung der Transportkettenumlenkung an der Bogenauslage nach Fig. 1;
- Fig. 6: die vergrößerte und vereinfachte Darstellung der Transportkettenumlenkung gemäß Fig. 5, jedoch in einer weiteren Ausführungsvariante;
- Fig. 7: die vergrößerte und vereinfachte Darstellung der Transportkettenumlenkung gemäß Fig. 5, jedoch in einer weiteren Ausführungsvariante.

Gemäß Fig. 1 ist der gesamte Verlauf der Transportkette 1 dargestellt. Die Transportkette 1 ist über ein Kettenrad 2 und ein Kettenumlenkrad 3 geführt und wird durch nicht dargestellte Kettenführungen abgestützt.

Die Transportkette 1 ist in bestimmten Abständen mit Greifereinheiten 4 ausgestattet, Die Greifereinheiten 4 besitzen u. a. bekannte Greifer 7, welche in einem Falle gemäß Fig. 1 in Bewegungsrichtung A der Transportkette 1 gesehen, kurz vor dem Kettenumlenkrad 3, dargestellt sind. Der Greifer 7 läuft mit einem Rollenhebel 8 gegen eine Greiferöffnungskurve 9, wobei der Bogen 11 freigegeben und gegen die Bogenanschläge 12 auf dem Bogenstapel 13 abgelegt wird.

An dieser Stelle wird darauf hingewiesen, daß die Kettenräder 2; 3 jeweils beidseitig in der Maschine vorhanden und durch eine Welle verbunden sind. Demzufolge sind die Greifereinheiten 4 zwischen den beiden Transportketten 1 angeordnet.

In Fig. 2 wird in vergrößerter Darstellung die Einzelheit D nach Fig. 1 gezeigt. Insbesondere ist die perspektivische Darstellung einer Greifereinheit 4 gezeigt.

Fig. 3 zeigt die schematische Darstellung einer erfindungsgemäßen Greifereinheit 4 in Ruhestellung. An der Greifereinheit 4 sind seitlich zwei Schilder 14 angeordnet, welche mittels Lagerbolzen 16 an den Transportketten 1 nach Fig. 1 und 2 angelenkt sind. Die Schilder 14 besitzen zwei längs zur Bewegungsrichtung A parallel angeordnete Führungen 17, in welchen ein Schlitten 18 verschiebbar angeordnet ist. Auf dem Schlitten 18 befinden sich die insgesamt mit 7 bezeichneten Greifer, welche aus dem Greiferaufschlag 19, dem Greiferhebel 21, dem Rollenhebel 8 sowie der Greiferwelle 22 bestehen. Zwischen dem Gelenk 23 auf dem Schild 14 und dem Gelenk 24 auf dem Schlitten 18 ist eine Zugfeder 25 angeordnet.

Ebenfalls an den beiden Gelenken 23; 24 sind die Enden eines aus zwei Koppeln bestehenden Kniehebels 26 gelagert. Der Kniehebel 26 besitzt am Kniegelenk eine Kurvenrolle 27.

Gemäß Fig. 4 wird die Greifereinheit 4 in Arbeitsstellung gezeigt, d. h. der Kniehebel 26 wurde über die Kurvenrolle 27 betätigt und der Schlitten 18 wurde gegen die Kraft der Zugfeder 25 entgegen der Transportrichtung A in den Führungen 17 in Richtung B bewegt. Der Winkel des Kniehebels 26 hat sich vom Wert x auf den Wert y vergrößert.

In Fig. 5 wird die vergrößerte Darstellung der Kettenumlenkung gezeigt, ohne Darstellung des Kettenumlenkrades 3. Es wird eine Greifereinheit 4 verwendet, welche eine Druckfeder 32 besitzt, d. h. der Schlitten 18 wird gegen die Kraft der Druckfeder 32 in Pfeilrichtung B bewegt. Die Druckfeder 32 ist zwischen dem Gelenk 24 und einem Festpunkt 33 auf dem Schild 14 befestigt. Statt der Zugfeder 25 oder der Druckfeder 32 können auch äquivalente Mittel eingesetzt werden, z. B. Gasfedern oder Schenkelfedern. Der Einsatz einer Schenkelfeder würde jedoch dann im Kniegelenk, am Sitz der Kurvenrolle 27 erfolgen und gegen die beiden Koppeln wirken.

Es kann auch eine Drehstabfeder verwendet werden, welche in hohlen Quertraversen zwischen den Schildern 14 angeordnet sind.

Die bei der Verlangsamung und der später folgenden Beschleunigung des Schlittens 18 auftretenden Massenträgheitskräfte wirken sich nur zu einem kleinen Teil auf die Zugkräfte in den Ketten und damit auf das Drehmoment der Maschine aus. Der größere Teil dieser Kräfte hebt sich innerhalb der Greifereinheit 4 auf.

Gemäß Fig. 6 ist eine weitere Ausführungsvariante gemäß Fig. 5 gezeigt, wobei die Einzelheiten der Greifereinheiten zur Vereinfachung weggelassen worden sind. Hierbei ist eine Kurve 29 so ausgebildet, daß zum Zeitpunkt des Kurveneinlaufes der unteren Greifereinheit 4 und dem Passieren der Kurvenrolle 27 im Kurveneinlauf 31, die in Transportrichtung A gesehen vorangegangene Greifereinheit 4' mit ihrer Kurvenrolle 27' gleichzeitig den Kurveneinlauf 31' passiert.

Durch die Ausbildung der Kurveneinläufe 31; 31' für die Greifereinheiten 4; 4' wird gewährleistet, daß der noch verbliebene geringe Teil der Massenträgheitskräfte, die auf die Transportketten 1 wirken, durch die entgegengesetzt wirkenden Massenträgheitskräfte der Greifereinheiten 4; 4' ausgeglichen werden, indem der Schlitten 18' der Greifereinheit 4' mit Beginn des Durchfahrens der Kurve 29 im Kurveneinlauf 31' eine Beschleunigung erfährt, während der Schlitten 18 der Greifereinheit 4 mit Beginn des Durchfahrens der Kurve 29 im Kurveneinlauf 31 eine Verzögerung erfährt. Dabei ist die Kurve 29 mit den Kurveneinläufen 31; 31' so ausgebildet, daß die Kurvenrollen 27; 27' der Greifereinheiten 4; 4' gleichzeitig den jeweiligen Kurveneinlauf 31; 31' passieren.

Gemäß Fig. 7 ist eine weitere Ausführungsvariante gemäß Fig. 5 gezeigt, wobei die Einzelheiten der Greifereinheiten zur Vereinfachung weggelassen worden sind. Hierbei ist die Kurve 28 mit einem verstellbaren Kurventeil 34 gelenkig verbunden. Die Verstellung des Kurventeiles 34 erfolgt über ein Stellelement 35, welches aus einem Stellmotor bestehen oder anderweitig mechanisch, pneumatisch, hydraulisch oder dgl. betätigt werden kann. Das Stellelement 35 kann auch drehzahlunabhängig über die Maschinensteuerung angesteuert werden.

Die Funktion ist wie nachfolgend beschrieben. Die Transportkette 1 läuft in Pfeilrichtung A um. Gemäß Fig. 7 läuft die Greifereinheit 4 in den Bereich des beweglichen Kurventeiles 34 ein. Die Kurvenrolle 27 wird im Kniegelenk des Kniehebels 26 beaufschlagt und spreizt den Kniehebel 26, so daß sich der Winkel zwischen den Koppeln des Kniehebels 26, wie in Fig. 3 und 4 gezeigt, vom Wert x zum Wert y ändert.

Somit bewegt sich der Schlitten 18 in den Führungen 17 in Pfeilrichtung B, also entgegen der Transportrichtung A. Durch diese Relativbewegung wird der Greifer 7 zur Kettenumlaufgeschwindigkeit verzögert, kann öffnen und der Bogen 11 wird auf den Bogenstapel gebracht. Durch Veränderung der Lage des Kurventeiles 34 ist eine Ablagegeschwindigkeit von annähernd Null gegenüber der Kettenumlaufgeschwindigkeit möglich. Durch Verstellen des Kurventeiles 34 in Pfeilrichtung C nach Fig. 7 nimmt die Verzögerung des Schlittens 18 zu. Somit läßt sich die Verzögerung des Schlittens 18 in Abhängigkeit von der Maschinengeschwindigkeit nachregeln. Dadurch können für unterschiedliche Maschinengeschwindigkeiten gleiche Bogenablagegeschwindigkeiten erzielt werden.

### Teileliste

- 1: Transportkette
- 2: Kettenradtrommel
- 3: Kettenumlenkrad
- 4: Greifereinheit
- 4': Greifereinheit
- 5: -
- 6: -
- 7: Greifer
- 8: Rollenhebel
- 9: Greiferöffnungskurve
- 10: -
- 11: Bogen
- 12: Bogenanschlag
- 13: Bogenstapel
- 14: Schild
- 15: -
- 16: Lagerbolzen
- 17: Führung
- 18: Schlitten
- 18': Schlitten
- 19: Greiferaufschlag
- 20: -
- 21: Greiferhebel
- 22: Greiferwelle
- 23: Gelenk
- 24: Gelenk
- 25: Zugfeder
- 26: Kniehebel
- 27: Kurvenrolle
- 27': Kurvenrolle
- 28: Kurve
- 29: Kurve
- 30: -
- 31: Kurveneinlauf
- 31': Kurveneinlauf
- 32: Druckfeder
- 33: Festpunkt
- 34: Kurventeil
- 35: Stellelement
- A: Transportrichtung
- B: Bewegungsrichtung des Schlittens
- C: Bewegungsrichtung des Kurventeiles
- D: Einzelheit
- x: Winkel
- y: Winkel

## Patentansprüche

1. Steuerbare Greifereinheit (4) für Bogenausleger in Druckmaschinen zum verlangsamten Ablegen von Bogen (11) auf einen Stapel (13) mittels Greifern (7), welche an Greiferwagen angeordnet sind, und die mittels endloser Ketten (1) über eine Kettenradtrommel (2) und ein Kettenumlenkrad (3) umlaufen, dadurch gekennzeichnet, daß sich die Greifer (7) auf einem Schlitten (18) befinden, welcher in Führungen (17) gegen die Kraft einer Feder entgegen der Laufrichtung (A) der Transportkette (1) verschiebbar auf Schildern (14) einer Greifereinheit (4) angeordnet ist, daß zwei durch ein Gelenk miteinander verbundene Koppeln (26) jeweils auf dem Schild (14) und dem Schlitten (18) gelagert und im Kniegelenk über eine Kurvenrolle (27) gegen eine Kurve betätigbar sind.

2. Steuerbare Greifereinheit nach Anspruch 1, dadurch gekennzeichnet, daß die Feder als Zugfeder (25), Druckfeder (32) oder Gasfeder ausgebildet ist.

3. Steuerbare Greifereinheit nach Anspruch 1, dadurch gekennzeichnet, daß dem die Koppeln (26) verbindenden Gelenk eine Schenkelfeder zugeordnet ist.

4. Steuerbare Greifereinheit nach Anspruch 1 bis 3, dadurch gekennzeichnet, daß die Kurve aus einer festen Kurve (29) besteht, deren Einlaufkurve (31) und Auslaufkurve (31') einen entgegengesetzten Verlauf besitzt, daß der Anfang der Kurven (31; 31') jeweils zum gleichen Zeitpunkt mit einer Kurvenrolle (27; 27') einer Greifereinheit (4; 4') in Wirkverbindung steht.

5. Steuerbare Greifereinheit nach Anspruch 1 bis 4, dadurch gekennzeichnet, daß die Kurve aus einer festen Kurve (28) und einem verstellbaren Kurventeil (34) besteht.

6. Steuerbare Greifereinheit nach Anspruch 1 bis 5, dadurch gekennzeichnet, daß das verstellbare Kurventeil (34) durch ein Stellelement (35) betätigbar ist.

7. Steuerbare Greifereinheit nach Anspruch 6, dadurch gekennzeichnet, daß das Stellelement (35) aus einem Stellmotor, einem Pneumatikzylinder oder Hydraulikzylinder besteht.

8. Steuerbare Greifereinheit nach Anspruch 6 und 7, dadurch gekennzeichnet, daß das Stellelement (35) drehzahlabhängig über die Maschinensteuerung ansteuerbar ist.

9. Steuerbare Greifereinheit nach Anspruch 6, dadurch gekennzeichnet, daß das Stellelement (35) aus einer Stellspindel besteht und manuell betätigbar ist.

## Claims

1. Controllable gripper unit (4) for sheet deliverers in printing machines for the decelerated deposition of sheets (11) onto a stack (13) by means of grippers (7) which are arranged on gripper carriages and revolve by means of endless chains (1) over a chain wheel drum (2) and chain deflecting wheel (3), characterised in that the grippers (7) are located on a slider (18) which is arranged displaceably on plates (14) of a gripper unit (4) against the force of a spring against the direction of travel A of the conveying chain (1), in that two connecting rods (26) linked to one another by a joint are respectively mounted on the plate (14) and the slider (18) and are actuable against a cam track in the toggle joint via a cam roller (27).

2. Controllable gripper unit according to Claim 1, characterised in that the spring is designed as a tension spring (25), compression spring (32) or pneumatic spring.

3. Controllable gripper unit according to Claim 1, characterised in that associated with the joint linking the connecting rods (26) is a spiral spring.

4. Controllable gripper unit according to Claims 1 to 3, characterised in that the cam track consists of a fixed cam track (29) of which the inlet cam track (31) and outlet cam track (31') have opposing courses, in that the beginning of the cam tracks (31; 31') co-operates at the same moment in each case with a cam roller (27; 27') of a gripper unit (4; 4').

5. Controllable gripper unit according to Claims 1 to 4, characterised in that the cam track consists of a fixed cam track (28) and an adjustable cam track part (34).

6. Controllable gripper unit according to Claims 1 to 5, characterised in that the adjustable cam track part (34) can be actuated by an adjusting element (35).

7. Controllable gripper unit according to Claim 6, characterised in that the adjusting element (35) consists of a servomotor, a pneumatic cylinder or hydraulic cylinder.

8. Controllable gripper unit according to Claims 6 and 7, characterised in that the adjusting element (35) can be controlled via the machine controller as a function of speed.

9. Controllable gripper unit according to Claim 6, characterised in that the adjusting element (35) consists of an adjusting spindle and is manually actuable.

## Revendications

1. Unité de préhension (4) pouvant être commandée, pour des receveurs de feuilles, dans des machines d'impression, pour effectuer une dépose ralentie des feuilles (11) sur une pile (13) au moyen de preneurs, disposés sur un chariot à preneurs et circulant au moyen de chaînes (1) continues sur un tambour à roue à chaîne (2) et une roue de renvoi de chaîne (3), caractérisée en ce que les preneurs (7) se trouvent sur un chariot (18) qui est déplaçable, dans des guidages (17) à l'encontre de la force exercée par un ressort, dans le sens inverse de la direction (A) de la chaîne de transport (1), sur des panneaux (14) d'une unité à preneurs (4), de manière que deux couplages (26) reliés ensemble par une articulation soient chacun montés sur le panneau (14) et le chariot (18) et puissent être actionnés dans l'articulation à genouillère par l'intermédiaire d'un galet à came (27), contre une came.

2. Unité de préhension pouvant être commandée selon la revendication 1, caractérisée par le fait que le ressort est réalisé sous forme de ressort de traction (25), de ressort de pression (32) ou de ressort à gaz.

3. Unité de préhension susceptible d'être commandée selon la revendication 1, caractérisée en ce qu'un ressort à branches est associé à l'articulation reliant les couplages (26).

4. Unité de préhension pouvant être commandée selon les revendications 1 à 3, caractérisée en ce que la came est composée d'une came fixe (29), dont la came d'entrée (31) et la came de sortie (31') ont une allure opposée, en ce que l'amorce des cames (31; 31') est reliée fonctionnellement chaque fois au même moment à un galet à came (27; 27') d'une unité de préhension (4; 4').

5. Unité de préhension pouvant être commandée selon les revendications 1 à 4, caractérisée en ce que la came est composée d'une came fixe (28) et d'une partie de came (34) réglable.

6. Unité de préhension pouvant être commandée selon les revendications 1 à 5, caractérisée en ce que la partie de came réglable (34) est actionnable au moyen d'un élément de réglage (35).

7. Unité de préhension pouvant être commandée selon la revendication 6, caractérisée en ce que l'élément de réglage (35) est composé d'un servo-moteur, d'un vérin pneumatique ou d'un vérin hydraulique.

8. Unité de préhension pouvant être commandée selon les revendications 6 et 7, caractérisée en ce que l'élément de réglage (35) peut être commandé en fonction de la vitesse de rotation, par l'intermédiaire de la commande de la machine.

9. Unité de préhension pouvant être commandée selon la revendication 6, caractérisée en ce que l'élément de réglage (35) est composé d'une broche de réglage et peut être actionné manuellement.
